# EUROPÄISCHE PATENTSCHRIFT

(11) **EP 1 055 612 B1**
(45) Veröffentlichungstag und Bekanntmachung des Hinweises auf die Patenterteilung: **14.09.2005**
(21) Anmeldenummer: 00108739.4
(22) Anmeldetag: 22.04.2000
(51) Int. Cl.: B65D 75/58

(54) **Verfahren zum Herstellen eines aufreissbaren Beutels**
Method of making a tearable pouch
Méthode de fabrication d'un sachet déchirable

(30) Priorität: 28.05.1999 DE 19924428
(43) Veröffentlichungstag der Anmeldung: 29.11.2000
(73) Patentinhaber: Huhtamaki Ronsberg Zweigniederlassung der Huhtamaki Deutschland GmbH & Co. KG., 87671 Ronsberg/Allgäu (DE)
(72) Erfinder: Ganz, Peter, 87496 Untrasried (DE); Baier, Daniel, 87437 Kempten (DE); Braunmiller, Jürgen, 87776 Attenhausen (DE)
(74) Vertreter: Hutzelmann, Gerhard

(56) Entgegenhaltungen:
- EP-A- 0 012 275
- EP-A- 0 369 192
- WO-A-90/11946
- DE-U- 29 622 147
- US-A- 3 616 990
- US-A- 4 598 826
- US-A- 5 613 779

## Beschreibung

Die Erfindung bezieht sich auf ein Verfahren zum Herstellen einer gezielt zu öffnenden Verpackung aus flexiblem und nach allen Richtungen gut reißbarem Material, wie z.B. einer Kunststoffolie, Papier, Aluminiumfolie oder dergleichen, sowie mit einer Ausrüstung um einen in das Material eingeleiteten Riss gezielt zu leiten, wobei streifenförmiges oder auch flüssiges und dann aushärtendes Material auf das Verpackungsmaterial aufgebracht wird.

Ein derartiges Verfahren ist aus DE-U-296 22 147 bekannt.

Aus der EP-A-0 012 275 ist darüber hinaus eine beutelförmige Verpackung bekannt, die mit einer als Reißlineal dienenden Verstärkung versehen wird.

Hiervon ausgehend liegt der Erfindung die Aufgabe zugrunde, ein Verfahren der eingangs genannten Art so auszugestalten, daß das Herstellen der Verpackung und das Öffnen dieser Verpackung ganz wesentlich erleichtert werden.

Diese Aufgabe wird erfindungsgemäß dadurch gelöst, daß das flexible Material mit einer konturierten Beschichtung, wie Lacke, Farben, Klebstoffe, Hotmelt, Kaltkleber, jeweils alleine oder in Kombination versehen wird, an deren Außenkante ein in das Material eingeleiteter Riss entlanggeleitet wird, und daß die konturierte Beschichtung im Druck- bzw. Transferverfahren, insbesondere Transferdruckverfahren auf das flexible Material aufgebracht wird, wobei eine Kunststoff-Folie biaxial gereckt wird und mit einem örtlich begrenzten Auftrag, insbesondere Lackauftrag, versehen wird.

Hierdurch wird eine besonders einfache und kostengünstige Durchführung des erfindungsgemäßen Verfahrens erzielt, wobei sich biaxial gereckte Kunststoff-Folien besonders leicht in alle Richtungen reißen lassen; der örtlich begrenzte Auftrag leitet den Riss in die gewünschte Richtung.

Als sehr vorteilhaft hat es sich ergeben, wenn gemäß einer weiteren Ausgestaltung des erfindungsgemäßen Verfahrens das flexible Material am Rand der zu bildenden Verpackung mit einer schlitz- oder spaltförmigen Einreißhilfe versehen wird und wenn in den Bereich eines über diese Einreißhilfe eingeleiteten Risses die Außenkante der Beschichtung gelegt wird.

Hiermit kann die Risslinie gezielt an einer vorbestimmten Stelle eingeleitet werden, wobei die Außenkante der Beschichtung die Risslinie dann aufnimmt und in die vorgesehene Richtung leitet.

Eine vorteilhafte weitere Ausgestaltung des erfindungsgemäßen Verfahrens liegt darin, daß die konturierte Beschichtung auf die die Außenseite der zu bildenden Verpackung darstellenden Seite des flexiblen Materials aufgebracht wird.

Damit ist eine besonders wirksame Führung des Risses gewährleistet.

Es ist jedoch bei einer weiteren Ausgestaltung des erfindungsgemäßen Verfahrens möglich, daß die konturierte Beschichtung auf die spätere Innenseite der Kunststoffolie aufgebracht wird.

Insbesondere dann, wenn diese konturierte Beschichtung das auf der Außenseite der Verpackung vorgesehen Druckbild beeinträchtigen würde, ist diese Ausgestaltung vorteilhaft.

Eine weitere vorteilhafte Ausgestaltung der Erfindung liegt darin, daß bei einem Laminat die konturierte Beschichtung zwischen die Schichten eingebracht wird.

Als sehr vorteilhaft hat sich eine weitere Ausgestaltung des erfindungsgemäßen Verfahrens erwiesen, bei der die konturierte Beschichtung so angebracht wird, daß ein von einer Außenkante der aus flexiblem Material gebildeten Verpackung eingeleiteter Riss in einem spitzen Winkel auf die Außenkante der Beschichtung auftrifft.

Dadurch wird eine sichere Umlenkung und Weiterführung des eingeleiteten Risses erreicht.

Gemäß einer vorteilhaften Ausgestaltung des erfindungsgemäßen Verfahrens wird die Kante der Beschichtung geradlinig ausgebildet.

Es ist aber auch möglich, daß gemäß einer weiteren Ausgestaltung des erfindungsgemäßen Verfahrens die Kante der Beschichtung gekrümmt ausgebildet wird.

Jenachdem welche Form der Öffnung der Verpackung gewünscht wird, kann der entsprechende Kantenverlauf festgelegt werden.

Das erfindungsgemäße Verfahren wird im folgenden anhand mehrerer danach hergestellter Verpackungen erläutert. Dabei zeigen:
- Fig. 1: eine Ansicht einer Verpackung aus flexiblem Material, mit einer zusätzlich zu einem Druckbild aufgebrachten Beschichtung, deren Außenkante geradlinig verläuft;
- Fig.2: eine Ansicht einer weiteren Verpackung mit einer Beschichtung mit kurvenförmiger Außenkante und
- Fig.3: einen Zuschnitt bei dem auf der späteren Vorderseite der Risslinienverlauf aufgedruckt ist und bei dem auf der späteren Rückseite die konturierte Beschichtung aufgebracht ist.

Mit 1 ist in Fig. 1 eine Verpackung bezeichnet, die auf ihrer Rückseite eine Längsnaht 2 und oben und unten je eine Quernaht 3 und 4 aufweist. Diese Nähte können nach beliebigen Verfahren hergestellt werden. Im Bereich der Quernaht 3 ist in beide Lagen der Verpackung 1 eine Kerbe 5 eingeschnitten, die als Aufreißhilfe dient. Beim Aufreißen der Verpackung an dieser Kerbe 5 entsteht ein Riß durch Vorder- und Rückseite, der etwa entlang der gestrichelt dargestellten Linie 6 verläuft. Dieser Riss trifft auf eine Beschichtung 7, die auf der Vorderseite der Verpackung aufgebracht ist. Die Kante 8 dieser Beschichtung 7 leitet den Riss dann gegen die Außenkante der Verpackung 1, wodurch der zwischen der Kerbe 5, der Kante 8 und der Außenkante der Verpackung liegende Packungs-Abschitt abgelöst wird und eine gezielte Öffnung für die Entnahme des Füllgutes entsteht.

Anstelle der geradlinig verlaufenden Beschichtung 7 kann auch - wie in Fig.2 dargestellt - eine kurvenförmig verlaufende Beschichtung 27 auf der Vorderseite einer Verpackung 21 vorgesehen werden. Auch hierbei wird eine von der Kerbe 5 ausgehende Risslinie 6 von der Kante 28 umgelenkt und zur Außenkante der Verpackung geführt.

Wenn die konturierte Beschichtung 7 bzw. 27 das Druckbild der Vorderseite der Verpackung stört, kann die Beschichtung auch auf der Innenseite der Verpackung angeordnet werden.

Darüber hinaus ist es möglich, eine konturierte Beschichtung auch auf der Rückseite der Verpackung anzuordnen.

Bei Verwendung eines Laminates zum Herstellen der Verpackung kann die konturierte Beschichtung auch zwischen den Schichten des Laminates vorgesehen werden.

In Fig.3 ist ein Ausführungsbeispiel anhand eines flachliegenden Zuschnittes 31 aus flexiblem Material dargestellt, der später entlang der gestrichelt dargestellten Linie 32 zu einer Verpackung zusammengefaltet wird. Die Vorderseite 33 trägt ein Druckbild, während die Rückseite 34 mit der konturierten Beschichtung 37 mit Kante 38 versehen ist. Auf der Vorderseite 33 kann zusätzlich noch der vorgesehene Rißlinienverlauf 36 aufgedruckt sein.

Als Beschichtung kommen insbesondere Lacke infrage, die eine ausgeprägte Kante bilden, welche den eingeleiteten Riss umzulenken vermögen. Als Beschichtung kommen jedoch auch Farben, Klebstoffe, Hotmelt, Kaltkleber jeweils alleine oder in Kombination in Frage.

Das Aufbringen der Beschichtung erfolgt zweckmäßigerweise im Druckverfahren und vorteilhafterweise in der gleichen Maschine, in der auch die übrige Bedruckung aufgebracht wird.

Es ist jedoch für das Aufbringen der Beschichtung auch ein Transferverfahren in Frage, wobei mit Transferdruckverfahren gute Werte erzielbar sind.

## Patentansprüche

1. Verfahren zum Herstellen einer gezielt zu öffnenden Verpackung aus flexiblem und nach allen Richtungen gut reißbarem Material, wie z.B. einer Kunststoffolie, Papier, Aluminiumfolie oder dergleichen, sowie mit einer Ausrüstung um einen in das Material eingeleiteten Riss gezielt zu leiten, wobei streifenförmiges oder auch flüssiges und dann aushärtendes Material auf das Verpackungsmaterial aufgebracht wird,wobei das flexible Material mit einer konturierten Beschichtung, wie Lacke, Farben, Klebstoffe, Hotmelt, Kaltkleber, jeweils alleine oder in Kombination versehen wird, an deren Außenkante der in das Material eingeleitete Riss entlanggeleitet wird, und daß die konturierte Beschichtung im Druck- bzw. Transferverfahren, insbesondere Transferdruckverfahren auf das flexible Material aufgebracht wird, wobei eine Kunststoff-Folie biaxial gereckt wird und mit einem örtlich begrenzten Beschichtungs-Auftrag, insbesondere Lackauftrag, versehen wird.

2. Verfahren nach Anspruch 1, **dadurch gekennzeichnet, daß** die konturierte Beschichtung auf die die Außenseite der zu bildenden Verpackung darstellenden Seite des flexiblen Materials aufgebracht wird.

3. Verfahren nach Anspruch 1, **dadurch gekennzeichnet, daß** die konturierte Beschichtung auf die spätere Innenseite des flexiblen Materials aufgebracht wird.

4. Verfahren nach Anspruch 1, **dadurch gekennzeichnet, daß** bei einem Laminat die konturierte Beschichtung zwischen die Schichten eingebracht wird.

5. Verfahren nach einem der vorhergehenden Ansprüche, **dadurch gekennzeichnet, daß** die konturierte Beschichtung so angebracht wird, daß ein von einer Außenkante der aus dem flexiblen Material gebildeten Verpackung eingeleiteter Riss in einem spitzen Winkel auf die Außenkante der Beschichtung auftrifft.

6. Verfahren nach einem der vorhergehenden Ansprüche, **dadurch gekennzeichnet, daß** die Kante der Beschichtung geradlinig ausgebildet wird.

7. Verfahren nach einem der Ansprüche 1 bis 5, **dadurch gekennzeichnet, daß** die Kante der Beschichtung gekrümmt ausgebildet wird.

## Claims

1. Process for the production of a pack made from a flexible material which tears well in all directions, such as plastic film, paper, aluminium foil or a similar material, that can be opened in a controlled manner, with a finish to guide a tear initiated in the material in a controlled manner, where material that is in the form of a strip or is liquid and then cures is applied to the packaging material, where the flexible material is provided with a contoured coating, such as lacquers, inks, adhesives, hotmelt, coldseal adhesives, either alone or in combination, along the outer edge of which the tear initiated in the material is guided, where the contoured coating is applied to the flexible material by a printing and / or transfer process and in particular by the transfer printing process and where a plastic film is biaxially oriented and has a coating agent - lacquer in particular - applied to a limited area of it.

2. Process according to claim 1, wherein the contoured coating is applied to the side of the flexible material that is to represent the outside of the pack which is to be produced.

3. Process according to claim 1, wherein the contoured coating is applied to what is later the inside of the flexible material.

4. Process according to claim 1, **wherein** the contoured coating is incorporated between the layers of a laminate.

5. Process according to one of the previous claims, **wherein** the contoured coating is applied in such a way that a tear initiated at an outer edge of the pack made from the flexible material meets the outer edge of the coating at an acute angle.

6. Process according to one of the previous claims, **wherein** the edge of the coating is designed to extend in a straight line.

7. Process according to one of claims 1 to 5, **wherein** the edge of the coating is designed to be curved.

## Revendications

1. Procédé pour fabriquer un emballage qui est destiné à être ouvert de façon ciblée et qui est constitué d'une matière flexible pouvant être déchirée aisément dans toutes les directions, comme par exemple un film en matière plastique, du papier, une feuille d'aluminium ou analogues, comprenant également un dispositif permettant de guider de façon contrôlée une amorce de déchirure pratiquée dans la matière, une matière sous forme de ruban ou liquide qui durcit étant appliquée sur la matière d'emballage, la matière flexible étant dotée d'un revêtement à bords délimités tel que des vernis, des peintures, des colles, de la colle thermofusible, de la colle à froid qui sont chaque fois appliqués individuellement ou combinés, le long de l'arête extérieure duquel la déchirure amorcée dans la matière est guidée, et le revêtement à bords délimités étant appliqué sur la matière souple par impression ou transfert, notamment par impression à transfert, le film en matière plastique étant étiré de façon bi-axiale et un revêtement localisé, notamment un vernis, y étant appliqué.

2. Procédé selon la revendication 1, **caractérisé en ce que** le revêtement à bords délimités est appliqué sur la face de la matière flexible qui représente la face extérieure de l'emballage à former.

3. Procédé selon la revendication 1, **caractérisé en ce que** le revêtement à bords délimités est appliqué sur la face de la matière flexible qui formera plus tard la face intérieure.

4. Procédé selon la revendication 1, **caractérisé en ce que**, dans le cas d'un aggloméré stratifié, le revêtement à bords délimités est intercalé entre les strates.

5. Procédé selon l'une des revendications précédentes, **caractérisé en ce que** le revêtement à bords délimités est appliqué de telle sorte qu'une déchirure amorcée depuis l'arête extérieure de l'emballage formé à partir de la matière flexible atteigne l'arête extérieure du revêtement en formant avec celle-ci un angle aigu.

6. Procédé selon l'une des revendications précédentes, **caractérisé en ce que** l'arête du revêtement est réalisée de façon rectiligne.

7. Procédé selon l'une des revendications 1 à 5, **caractérisé en ce que** l'arête du revêtement est réalisée de façon courbe.
